# FASCICULE DE BREVET EUROPEEN

(11) **EP 2 992 388 B1**
(45) Date de publication et mention de la délivrance du brevet: **01.02.2017**
(21) Numéro de dépôt: 14712315.2
(22) Date de dépôt: 26.03.2014
(51) Int. Cl.: G04D 1/06, G04D 3/00, G04D 3/08

(54) **SUPPORT POUR LE TRAITEMENT DE PIECES DE MICROMECANIQUE**
TRÄGER ZUR BEHANDLUNG MIKROMECHANISCHER BAUELEMENTE
SUPPORT FOR TREATING MICROMECHANICAL COMPONENTS

(30) Priorité: 30.04.2013 EP 13166047
(43) Date de publication de la demande: 09.03.2016
(73) Titulaire: Universo S.A., 2300 La Chaux-de-Fonds (CH)
(72) Inventeur: ROSSIER, Gérard, CH-2300 La Chaux-de-Fonds (CH)
(74) Mandataire: Ravenel, Thierry Gérard Louis
(86) Numéro de dépôt international: PCT/EP2014/056038
(87) Numéro de publication internationale: WO 2014/177324

(56) Documents cités:
- FR-A- 1 389 830
- GB-A- 1 047 675

## Description

### Domaine de l'invention

L'invention se rapporte à un support pour réaliser des traitements sur pièces de micromécanique, par exemple des aiguilles de montres. En particulier, l'invention concerne un support pour le lessivage et/ou le dépôt par galvanoplastie sur des pièces de micromécanique et notamment un tel support pour réaliser des opérations de traitement de surface par galvanoplastie sur des pièces de micromécanique comportant un orifice traversant ou lumière comme des aiguilles de montres ou analogue.

### Arrière-plan de l'invention

Comme beaucoup de pièces industrielles de micromécanique, les aiguilles des montres sont, après découpe dans un flanc de matière, lessivées et traitées par dépôt galvanique dans un bain d'électrolyte afin d'être recouvertes d'un mince revêtement par exemple une couche d'or pour les protéger de l'oxydation et leur conférer une coloration leur donnant un aspect esthétique attractif.

La galvanoplastie est une technique de dépôt bien connue qui consiste à utiliser un courant électrique continu pour déposer un matériau métallique à la surface d'une pièce conductrice, le métal étant initialement sous forme de cations en solution dans un solvant. La pièce à traiter doit donc être polarisée.

A ce jour, pour lessiver ou traiter de manière galvanique les aiguilles de montres, on place celles-ci en vrac dans un panier ou sur un bouclard à crochets qui est à son tour disposé dans un bain de lessivage ou dans le cas d'un dépôt galvanique, dans un bain galvanique pendant un temps déterminé fonction de l'épaisseur du dépôt souhaitée. Dans le cas d'un dépôt galvanique, le panier est bien entendu conducteur de l'électricité. Le panier est régulièrement secoué pendant l'opération pour un meilleur nettoyage et dans le cas d'un traitement galvanique pour éviter un collage des aiguilles par création d'un pont de matière ou des défauts de revêtement par chevauchement.

Avec cette méthode, il se produit malheureusement des rayures qui entraînent un taux de rébus important.

On connait respectivement des documents FR 1 389 830 et GB 1 047 675 un récipient d'emballage pour le transport de spiraux de montres et un support pour pièces de micromécanique.

### Résumé de l'invention

L'invention vise à proposer une solution améliorant le nettoyage et/ou la qualité du dépôt galvanique.

A cet effet, l'invention a pour objet un support selon la revendication 1 du brevet.

Selon un mode de réalisation préféré, les moyens d'écartement sont des entretoises en matériau qui peut être isolant électriquement, présentant un trou traversant central pour le passage de la tige rigide et chaque entretoise présente une piste d'appui distante du trou central sur laquelle piste repose la pièce de micromécanique typiquement l'aiguille.

De préférence, la piste est définie par la trajectoire, sur une amplitude angulaire de 360°, de l'extrémité d'un rayon de longueur variable selon sa position angulaire.

Avantageusement, les moyens d'écartement sont en matière isolante électriquement et se présentent sous la forme d'un anneau relié par des branches à une partie centrale pourvue d'un perçage pour y engager une tige et les branches portent la piste sur laquelle repose la pièce de micromécanique.

Selon une caractéristique de l'invention, l'anneau des moyens d'écartement présente des plots.

### Description sommaire des dessins

L'invention sera bien comprise à l'aide de la description ci-après faite à titre d'exemple en regard du dessin qui représente :
FIG 1 vue éclatée d'un support pour dépôt galvanique ;
FIGS 2 et 2A vues respectivement en perspective et de coté d'un moyen d'écartement ; et
FIG 3 : coupe partielle d'un support selon l'invention dans une version simplifiée.

### Description détaillée des modes de réalisation préférés

En se reportant au dessin, on voit un support 1 pour réaliser un lessivage et/ou un dépôt galvanique sur des pièces de micromécanique. Dans l'exemple ci-dessous, les pièces de micromécanique sont des aiguilles de montres mais il est bien entendu que le support de l'invention pourrait être utilisé avec toute autre pièce de micromécanique comportant un orifice ou une lumière traversante. Ce dispositif encore appelé « bouclard », chargé de pièces à traiter, est destiné à être plongé dans un bain de lessive et/ou d'électrolyte et constitue une cathode qui coopère avec une anode afin de réaliser un dépôt à la surface desdites pièces , typiquement un dépôt d'or, ou de rhodium ou analogue

Le support pour le lessivage et/ou le dépôt galvanique est constitué d'une structure porteuse 1 présentant des points 2 d'accrochage pour des aiguilles 3 de montres pourvues chacune d'une lumière 3A.

La lumière 3A de l'aiguille est utilisée pour monter l'aiguille sur les sorties d'entrainement du mouvement d'horlogerie à travers le cadran de montre.

Ce support 1 véhicule du courant électrique et présente donc un élément conducteur de courant.

Avantageusement, les points 2 d'accrochage sont présentés par au moins une tige 10 rigide conductrice sur laquelle tige les aiguilles sont empilées via leur lumière 3A et sont maintenues écartées entre elles par des moyens 11 d'écartement. Les aiguilles sont montées libres en rotation sur la tige 10 mais le jeu de fonctionnement est faible car il doit exister un contact électrique suffisant entre l'aiguille 3 et la tige 10. Ce contact est de préférence permanent pour obtenir un dépôt uniforme à la surface des aiguilles. Les moyens d'écartement sont de préférence libres en rotation par rapport à la tige 10.

Les tiges 10 conductrices, par exemple en acier, sont de préférence revêtues d'une couche d'or pour améliorer le contact électrique avec les lumières 3A des aiguilles. Typiquement, les tiges 10 présentent un diamètre de l'ordre de 0.5 mm. Il est important que ces tiges soient suffisamment rigides pour supporter sans déformation les rotations du support pendant respectivement les opérations de dépôt, de rinçage et de séchage des pièces à traiter.

Le support 1 comporte une platine 4 ajourée portée par un axe 1A central pour l'entrainer en rotation et les tiges 10 sont écartées dudit axe de rotation.

La platine 4 ajourée présente des embases 5 destinées à recevoir au moins indirectement les tiges 10 par exemple via une pièce intermédiaire 6 formée dans l'exemple illustré d'un tube épaulé introduit dans les embases. Cela permet de procéder régulièrement à l'échange des tiges 10 qui au cours de l'opération de dépôt galvanique va se couvrir d'un dépôt. Une liaison conductrice de l'électricité est bien entendu assurée entre les tiges 10 et l'axe central 1 A.

Dans l'exemple illustré, la platine 4 est de forme générale circulaire. Cette platine 4 ajourée se présente sous la forme d'un cerceau 4A relié à l'axe 1 A de rotation par des rayons 4B comme la jante d'une roue à bâtons de vélo. Ici, le support présente six rayons.

Les embases 5 sont portées par les rayons et/ou le cerceau. Chaque embase est creuse avec une surface interne conductrice qui est destinée à recevoir le bas de la tige 10 ou de la pièce intermédiaire 6 qui loge alors le bas de la tige 10. La hauteur de l'embase est ici d'environ deux fois l'épaisseur du cerceau 4A.

La structure 1, comprenant l'axe central, la platine 4, les embases, les pièces intermédiaires et les tiges sont en matériau électriquement conducteur, le courant provenant de l'axe 1 A fixé à une source de courant appartenant à la machine de galvanoplastie.

Dans une forme avantageuse, les moyens 11 d'écartement sont des entretoises en matériau isolant électriquement présentant un trou 11 A central pour le passage de la tige rigide 10 et chaque entretoise présente une piste 11 B d'appui distante du trou 11 A central sur laquelle piste repose l'aiguille. Cette piste 11 B a uniquement pour fonction de soutenir l'aiguille en un point distant de la lumière de la dite aiguille. L'aiguille est donc soutenue au niveau de la lumière et de la piste 11 B.

De préférence, la piste 11 B est définie par la trajectoire, sur une amplitude angulaire de 360°, de l'extrémité d'un rayon de longueur variable selon sa position angulaire. Ainsi, la piste sera plus ou moins proche de la tige en sorte que cette piste ne décrit pas un cercle de rayon constant. On comprendra plus loin le résultat recherché.

Lors de la rotation du support 1 dans le bain, l'aiguille doit par simple gravité parcourir la piste 11 B de la pièce d'écartement et pour ce faire deux solutions existent.

Dans une forme de réalisation, les tiges 10 sont parallèles à l'axe 1 A de rotation générale mais lors du montage dans le bain d'électrolyse ledit axe de rotation général est monté de manière inclinée par rapport à la verticale de sorte que lors de la rotation du support autour de son axe 1A, l'aiguille chemine le long de la piste 11 B avec une zone de contact qui se déplace, ce qui améliore l'uniformité du dépôt. Si la piste était circulaire, le point d'appui de l'aiguille sur la piste serait toujours le même et étant en contact, il ne se produirait pas de dépôt sur cette zone.

Dans une forme de réalisation alternative, les tiges 10 sont inclinées par rapport à l'axe 1A central de rotation du support qui est maintenu vertical dans le bain d'électrolyse.

Les moyens 11 d'écartement qui sont en matière isolante électriquement se présentent sous la forme d'un anneau 12 relié par des branches 13 à une partie centrale 14 pourvue d'un perçage pour y engager une tige 10 et les branches portent la piste 11 B qui n'est pas conductrice. Typiquement, ces anneaux 12 peuvent être réalisés en polyamide. On notera également que la piste 11 B est surélevée par rapport aux branches 13.

L'anneau 12 du moyen d'écartement porte sur une de ses faces des plots 20 perpendiculaires au plan de l'anneau, les plots 20 servant d'appui pour le moyen d'écartement situé au-dessus. Ici ont été représentés six plots régulièrement répartis.

Les branches 13 portent latéralement la piste 11 B qui se positionne au-dessus du niveau des branches.

A la base de l'empilement des moyens 11 d'écartement est placée une rondelle 21 dite de stabilisation en matériau isolant électriquement et ajourée.

Cette rondelle 21 de stabilisation évite que le moyen 11 d'écartement se place en biais. Il s'agit d'un disque avec une surface trouée ou maillée.

Cette rondelle prend appui sur la pièce intermédiaire 6 qui sert à monter la tige sur l'embase. Cette pièce intermédiaire possède une tête 6A élargie.

Les empilements des moyens d'écartement sont maintenus en place par un couvercle 30 ajouré qui par exemple sera fixé sur l'axe de rotation générale 1A par un moyen de fixation telle une pince P

Dans la représentation, le couvercle 30 est composé de cercles reliés entre eux par des éléments longilignes. Le centre de ces cercles coïncident avec la position des tiges10.

La description qui précède a été faite dans le cadre d'une application d'un support au dépôt galvanique sur des pièces de micromécanique et en particulier sur des aiguilles de montres, mais il est bien entendu que cette application n'est pas limitative et que selon une variante notamment un tel support peut être utilisé pour le lessivage de pièces de micromécanique, en l'occurrence des aiguilles. Dans ce cas, les tiges 10 ne sont pas nécessairement réalisées en un matériau électriquement conducteur et les entretoises ne sont pas réalisées en matériau isolant.

## Revendications

1. Support pour traiter des pièces micromécaniques, notamment pour le lessivage et/ou dépôt galvanique, constitué d'une structure (1) porteuse présentant des points (2) d'accrochage pour des pièces de micromécanique à traiter, les pièces comportant chacune au moins une lumière ou orifice traversant (3A), dans lequel support les points d'accrochage sont représentés par au moins une tige rigide (10) conformée pour que les pièces de micromécanique puissent être enfilées via leurs lumières sur ladite tige, ledit support comprenant aussi au moins un moyen d'écartement (11) conformé pour maintenir, chacun, lesdites pièces écartées entre elles, lesdits moyens (11) d'écartement étant des entretoises présentant un trou (11A) traversant central pour le passage de la tige rigide (10), ledit support étant **caractérisé en ce que** chaque entretoise présente une piste (11B) d'appui distante du trou (11A) central sur laquelle piste est destinée à reposer la pièce de micromécanique.

2. Support pour traiter des pièces micromécaniques, notamment pour le lessivage et/ou dépôt galvanique selon la revendication 1, **caractérisé en ce que** la piste (11 B) est définie par la trajectoire, sur une amplitude angulaire de 360°, de l'extrémité d'un rayon de longueur variable selon sa position angulaire.

3. Support pour traiter des pièces micromécaniques, notamment pour le lessivage et/ou dépôt galvanique selon la revendication 1 ou 2, **caractérisé en ce que** les moyens (11) d'écartement se présentent sous la forme d'un anneau (12) relié par des branches (13) à une partie centrale (14) pourvue d'un perçage pour y engager une tige (10) et les branches (13) portent la piste (11 B) et **en ce que** la piste est surélevée par rapport aux branches (13).

4. Support pour traiter des pièces micromécaniques, notamment pour le lessivage et/ou dépôt galvanique selon la revendication 3, **caractérisé en ce que** l'anneau des moyens d'écartement présente des plots.

5. Support pour traiter des pièces micromécaniques, notamment pour le lessivage et/ou dépôt galvanique selon la revendication 1, caractérisé en ce ladite au moins une tige rigide (10) est conductrice.

6. Support pour traiter des pièces micromécaniques, notamment pour le lessivage et/ou dépôt galvanique selon la revendication 5, caractérisé en ce lesdites entretoises sont réalisées en un matériau isolant électriquement.

7. Support pour traiter des pièces micromécaniques, notamment pour le lessivage et/ou dépôt galvanique selon la revendication 5 ou 6, **caractérisé en ce que** la tige présente un revêtement en or.

8. Support pour traiter des pièces micromécaniques, notamment pour le lessivage et/ou dépôt galvanique selon la revendication 1, **caractérisé en ce que** le support (1) comporte une platine (4) ajourée portée par un axe (1A) central pour l'entrainer en rotation.

9. Support pour traiter des pièces micromécaniques, notamment pour le lessivage et/ou dépôt galvanique selon la revendication 8, **caractérisé en ce que** la platine (4) ajourée se présente sous la forme d'un cerceau (4A) relié à l'axe (1A) de rotation par des rayons (4B) et cette platine porte des embases (5) creuses destinées à recevoir le bas d'une tige (10) ou d'une pièce (6) intermédiaire .

10. Support pour traiter des pièces micromécaniques, notamment pour le lessivage et/ou dépôt galvanique selon la revendication 9, **caractérisé en ce que** la pièce intermédiaire (6) présente une tête élargie (6A) pour recevoir en appui une rondelle de stabilisation.

11. Support pour traiter des pièces micromécaniques, notamment pour le lessivage et/ou dépôt galvanique selon la revendication 1, **caractérisé en ce qu'**il comporte un couvercle aéré.

12. Ensemble comprenant un support chargé d'une pluralité de pièces micromécaniques, ledit support étant constitué d'une structure (1) porteuse présentant des points (2) d'accrochage pour des pièces de micromécanique à traiter, les pièces comportant chacune au moins une lumière ou orifice traversant (3A), dans lequel support les points d'accrochage étant représentés par au moins une tige rigide (10) sur laquelle tige les pièces de micromécanique sont enfilées via leurs lumières et sont maintenues écartées entre elles par un moyen d'écartement (11) , les moyens (11) d'écartement étant des entretoises présentant un trou (11A) traversant central pour le passage de la tige rigide (10) **caractérisé en ce que** chaque entretoise présente une piste (11B) d'appui distante du trou (11A) central sur laquelle piste repose la pièce de micromécanique et **en ce que** les pièces de micromécaniques sont des aiguilles de montres.

## Patentansprüche

1. Träger für die Bearbeitung mikromechanischer Teile, insbesondere für die Auslaugung und/oder galvanische Abscheidung, der aus einer Trägerstruktur (1) gebildet ist, die Verankerungsstellen (2) für zu bearbeitende mikromechanische Teile aufweist, wobei die Teile jeweils mindestens ein Langloch oder eine Durchgangsöffnung (3A) aufweisen, wobei in dem Träger die Verankerungsstellen durch mindestens einen starren Stift (10) gebildet sind, der so ausgebildet ist, dass die mikromechanischen Teile durch ihre Langlöcher auf den Stift aufreihbar sind, wobei der Träger außerdem mindestens ein Beabstandungsmittel (11) aufweist, das dafür ausgebildet ist, jedes der Teile voneinander beabstandet zu halten, wobei die Beabstandungsmittel (11) Abstandshalter sind, die ein mittiges Durchgangsloch (11A) für den Durchgang des starren Stifts (10) aufweisen, wobei der Träger **dadurch gekennzeichnet ist, dass** jeder Abstandshalter eine von dem mittigen Loch (11A) entfernte Abstützbahn (11 B) aufweist, die für die Auflage des mikromechanischen Teils bestimmt ist.

2. Träger für die Bearbeitung mikromechanischer Teile, insbesondere für die Auslaugung und/oder galvanische Abscheidung nach Anspruch 1, **dadurch gekennzeichnet, dass** die Bahn (11 B) durch die Bewegungslinie über eine Winkelamplitude von 360° des Endes eines Radius mit entsprechend seiner Winkelposition veränderlicher Länge definiert ist.

3. Träger für die Bearbeitung mikromechanischer Teile, insbesondere für die Auslaugung und/oder galvanische Abscheidung nach Anspruch 1 oder 2, **dadurch gekennzeichnet, dass** die Beabstandungsmittel (11) die Form eines Rings (12) haben, der durch Stege (13) mit einem Mittelteil (14) verbunden ist, der mit einer Durchlochung versehen ist, um dort mit einem Stift (10) in Eingriff zu gelangen, wobei die Stege (13) die Bahn (11 B) tragen, und dass die Bahn in Bezug auf die Stege (13) erhöht ist.

4. Träger für die Bearbeitung mikromechanischer Teile, insbesondere für die Auslaugung und/oder galvanische Abscheidung nach Anspruch 3, **dadurch gekennzeichnet, dass** der Ring der Beabstandungsmittel Höcker aufweist.

5. Träger für die Bearbeitung mikromechanischer Teile, insbesondere für die Auslaugung und/oder galvanische Abscheidung nach Anspruch 1, **dadurch gekennzeichnet, dass** der mindestens eine starre Stift (10) leitfähig ist.

6. Träger für die Bearbeitung mikromechanischer Teile, insbesondere für die Auslaugung und/oder galvanische Abscheidung nach Anspruch 5, **dadurch gekennzeichnet, dass** diese Abstandshalter aus einem elektrisch isolierenden Material ausgebildet sind.

7. Träger für die Bearbeitung mikromechanischer Teile, insbesondere für die Auslaugung und/oder galvanische Abscheidung nach Anspruch 5 oder 6, **dadurch gekennzeichnet, dass** der Stift eine Beschichtung aus Gold aufweist.

8. Träger für die Bearbeitung mikromechanischer Teile, insbesondere für die Auslaugung und/oder galvanische Abscheidung nach Anspruch 1, **dadurch gekennzeichnet, dass** der Träger (1) eine durchbrochene Platine (4) aufweist, die von einer Mittelachse (1A) getragen wird, um sie rotatorisch anzutreiben.

9. Träger für die Bearbeitung mikromechanischer Teile, insbesondere für die Auslaugung und/oder galvanische Abscheidung nach Anspruch 8, **dadurch gekennzeichnet, dass** die durchbrochene Platine (4) die Form eines Reifs (4A) hat, der mit der Drehachse (1A) durch Speichen (4B) verbunden ist, und diese Platine Hohlsockel (5) trägt, die dazu bestimmt sind, den unteren Teil eines Stifts (10) oder eines Zwischenteils (6) aufzunehmen.

10. Träger für die Bearbeitung mikromechanischer Teile, insbesondere für die Auslaugung und/oder galvanische Abscheidung nach Anspruch 9, **dadurch gekennzeichnet, dass** das Zwischenteil (6) einen verbreiterten Kopf (6A) aufweist, um eine Stabilisierungsscheibe abstützend aufzunehmen.

11. Träger für die Bearbeitung mikromechanischer Teile, insbesondere für die Auslaugung und/oder galvanische Abscheidung nach Anspruch 1, **dadurch gekennzeichnet, dass** er einen belüfteten Deckel aufweist.

12. Anordnung, die einen Träger umfasst, der mit mehreren mikromechanischen Teilen beladen ist, wobei der Träger aus einer Trägerstruktur (1) gebildet ist, die Verankerungsstellen (2) für zu bearbeitende mikromechanische Teile aufweist, wobei die Teile jeweils mindestens ein Langloch oder eine Durchgangsöffnung (3A) aufweisen, wobei in dem Träger die Verankerungsstellen durch mindestens einen starren Stift (10) gebildet sind, auf den die mikromechanischen Teile durch ihre Langlöcher aufgereiht sind und voneinander durch ein Beabstandungsmittel (11) beabstandet gehalten sind, wobei die Beabstandungsmittel (11) Abstandshalter sind, die ein mittiges Durchgangsloch (11A) für den Durchgang des starren Stifts (10) aufweisen, **dadurch gekennzeichnet, dass** jeder Abstandshalter eine von dem mittigen Loch (11A) entfernte Abstützbahn (11 B) aufweist, auf der das mikromechanische Teil aufliegt, und dass die mikromechanischen Teile Uhrzeiger sind.

## Claims

1. Support for treating micromechanical components, particularly for cleaning and/or galvanic deposition, formed of a carrier structure (1) having attachment points (2) for the micromechanical components to be treated, the components each including at least one hole or through orifice (3A), wherein said support the attachment points are formed by at least one rigid pin (10) arranged so that the micromechanical components can be threaded via the holes therein on said rigid pin, said support further including at least one spacer means (11) arranged to maintain, each, said components apart from each other, said spacer means (11) being spacers having a central through hole (11 A) for the passage of the rigid pin (10), said support being **characterized in that** each spacer has a support track (11B) which is remote from the central hole (11 A) and on which the micromechanical component is intended to rest.

2. Support for treating micromechanical components, particularly for cleaning and/or galvanic deposition according to claim 1, **characterized in that** the track (11 B) is defined by the trajectory, over an angular amplitude of 360°, of the end of a spoke whose length varies according to the angular position thereof.

3. Support for treating micromechanical components, particularly for cleaning and/or galvanic deposition according to claim 1 or 2, **characterized in that** the spacer means (11) takes the form of a ring (12) connected by branches (13) to a central portion (14) provided with a pierced hole for the engagement of a pin (10) and the branches (13) carry the track (11 B) and **in that** the track is raised relative to the branches (13).

4. Support for treating micromechanical components, particularly for cleaning and/or galvanic deposition according to claim 3, **characterized in that** the ring of the spacer means has studs.

5. Support for treating micromechanical components, particularly for cleaning and/or galvanic deposition according to claim 1, **characterized in that** said at least one rigid pin (10) is conductive.

6. Support for treating micromechanical components, particularly for cleaning and/or galvanic deposition according to claim 5, **characterized in that** said spacers are made of electrically insulating material.

7. Support for treating micromechanical components, particularly for cleaning and/or galvanic deposition according to claims 5 or 6, **characterized in that** the pin has a gold coating.

8. Support for treating micromechanical components, particularly for cleaning and/or galvanic deposition according to claim 1, **characterized in that** the support (1) includes a pierced plate (4) carried by a central shaft (1 A) for driving said plate in rotation.

9. Support for treating micromechanical components, particularly for cleaning and/or galvanic deposition according to claim 8, **characterized in that** the pierced plate (4) takes the form of a hoop (4A) connected to the pivot shaft (1A) by spokes (4B) and said plate carries hollow bases (5) intended to receive the bottom of a pin (10) or of an intermediate part (6).

10. Support for treating micromechanical components, particularly for cleaning and/or galvanic deposition according to claim 9, **characterized in that** the intermediate part (6) has an enlarged head (6A) for receiving in abutment a stabilizer washer.

11. Support for treating micromechanical components, particularly for cleaning and/or galvanic deposition according to claim 1, **characterized in that** the support includes an aerated cover.

12. Assembly including a support loaded with a plurality of micromechanical components, said support being formed of a carrier structure (1) having attachment points (2) for the micromechanical components to be treated, the components each including at least one hole or through orifice (3A), said support being **characterized in that** the attachment points are formed by at least one rigid pin (10) onto which the micromechanical components are threaded via the holes therein and are held apart from each other by a spacer means (11), **in that** the spacer means (11) are spacers having a central through hole (11 A) for the passage of the rigid pin (10) and **in that** each spacer has a support track (11 B) which is remote from the central hole (11 A) and on which the micromechanical component rests and **in that** the micromechanical components are watch hands.
